# EUROPÄISCHE PATENTANMELDUNG

(11) **EP 4 759 429 A1**
(43) Veröffentlichungstag der Anmeldung: **17.06.2026**
(21) Anmeldenummer: 24219113.8
(22) Anmeldetag: 11.12.2024
(51) Int. Cl.: B05B 15/00

(54) **VERFAHREN ZUR EINSTELLUNG VON LACKIERPISTOLEN**

(71) Anmelder: Stötzel, Matthias, 6130 Schwaz (AT)
(72) Erfinder: Stötzel, Matthias, 6130 Schwaz (AT)
(74) Vertreter: Lorenz Seidler Gossel Part. mbB

(57) **Zusammenfassung**

Die Erfindung betrifft ein Verfahren zur Einstellung einer oder mehrerer Lackierpistolen (10) eines Lackierautomaten, wobei abnehmbare Laservorrichtungen (15) derart auf die Lackierpistolen (10) aufgesetzt werden, dass die emittierten Laserstrahlen direkt in der Sprühachse der Lackierpistolen (10) liegen, wobei die Lackierpistolen (10) anhand der Laserstrahlen an einem in der Folge im Lackierautomaten zu lackierenden Werkstück oder einem Abbild, einer Schablone oder einer Markierung ausgerichtet werden, und wobei die Laservorrichtungen (15) nach der erfolgten Ausrichtung wieder von den Lackierpistolen (10) abgenommen werden.

## Beschreibung

Die Erfindung betrifft ein Verfahren zur Einstellung von Lackierpistolen an Lackierautomaten.

In der Lackiertechnik werden Lackierautomaten wie z.B. Flächenspritzautomaten, Hub-Senkgeräte und Leistenspritzautomaten für die automatisierte und gleichmäßige Applikation von Lacken auf verschiedenen Oberflächen eingesetzt. Flächenspritzautomaten werden eingesetzt, um großflächige Werkstücke mit Lack zu beschichten. Typische Anwendungen umfassen die Möbelfertigung (z. B. Schranktüren, Arbeitsplatten), die Automobilindustrie (z. B. Karosserieteile) sowie die Beschichtung von Metall-, Holz- oder Kunststoffplatten. Hub-Senkgeräte werden beispielsweise in der Fertigung von Fenstern und Türen eingesetzt. Leistenspritzautomaten sind auf die Beschichtung schmaler, länglicher Werkstücke wie Leisten, Rahmen, oder Profile spezialisiert. Typische Anwendungen umfassen die Beschichtung von Tür- und Fensterrahmen, von Sockel- oder Zierleisten sowie von Profilen aus Holz, Kunststoff oder Metall.

Beide Arten der Lackierautomaten verfügen über eine Spritzkabine, eine Fördertechnik, mit der Werkstücke durch den Automaten transportiert werden, ein oder mehrere Lackierpistolen, die den Lack auf die Oberfläche des Werkstücks auftragen, eine Lackaufbereitung zur Bereitstellung des Lacks an die Lackierpistolen, eine Absaugvorrichtung und gegebenenfalls ein Trocknungssystem.

Mit Flächenspritzautomaten wird ein gleichmäßiger Lackauftrag unabhängig von der Größe des Werkstücks angestrebt. Bei Leistenspritzautomaten steht ein präziser Lackauftrag auf schmalen oder komplex geformten Werkstücken im Vordergrund. Ein geringer Materialverlust und eine hohe Produktionsgeschwindigkeit werden in beiden Varianten von Lackierautomaten angestrebt. Zum Erreichen dieser Ziele ist eine reproduzierbare und präzise automatische Ansteuerung der Lackierpistolen, sowohl hinsichtlich der Position und Orientierung der Lackierpistolen als auch hinsichtlich der Lackabgabe erforderlich.

In der Praxis treten genau in diesem Zusammenhang häufiger Probleme auf. Konkret ist in bestehenden Automaten oft nicht in einfacher Weise ermittelbar, wo genau eine Lackierpistole hinzeigt. Dies stellt die Anwender nicht nur bei der Einstellung an einem bestimmten Werkstück vor Probleme, sondern auch bei der Nachjustierung verstellter Pistolen, bei der Überprüfung der Wiederholgenauigkeit und bei der Übertragung von Einstellungen zwischen unterschiedlichen Automaten.

Im Stand der Technik sind zum Beispiel aus EP 0 990 468 A1, US 5,598,972 A und US 7,244,464 B2 handgehaltene Lackierpistolen bekannt, die dem Benutzer anhand zweier im Winkel zueinander verlaufenden Laserstrahlen den optimalen Abstand zum lackierten Werkstück anzeigen sollen. Die US 5,741,096 A und die DE 33 33 428 A1 offenbaren stationäre Bohr- bzw. Nietmaschinen, die eine lasergestützte Positionierhilfe aufweist, um einem Benutzer den Punkt der Bohrung bzw. Nietung an einem Werkstück vorab anzuzeigen und so eine genaue Positionierung des Werkstücks zu ermöglichen. Keine der aufgezeigten Lösungen ist aber geeignet, um die genaue Ausrichtung von Lackierpistolen im Rahmen der Voreinstellung von Lackierautomaten festzustellen.

Aufgabe der vorliegenden Erfindung ist die Bereitstellung einer Lösung, welche die aufgezeigten Nachteile zumindest teilweise überwindet und in einfacher Weise ermittelbar macht, wo genau die Lackierpistolen eines Lackierautomaten hinzeigen, und auch auf bestehende Automaten angewendet werden kann.

Vor diesem Hintergrund betrifft die Erfindung ein Verfahren zur Einstellung einer oder mehrerer Lackierpistolen eines Lackierautomaten, wobei abnehmbare Laservorrichtungen derart auf die Lackierpistolen aufgesetzt werden, dass die emittierten Laserstrahlen direkt in der Sprühachse der Lackierpistolen liegen, wobei die Lackierpistolen anhand der Laserstrahlen an einem in der Folge im Lackierautomaten zu lackierenden Werkstück oder einem Abbild, einer Schablone oder einer Markierung ausgerichtet werden, und wobei die Laservorrichtungen nach der erfolgten Ausrichtung wieder von den Lackierpistolen abgenommen werden.

Bei der Einstellung kann es sich um eine Voreinstellung vor dem Lackieren eines oder mehrerer gleicher Werkstücke handeln, oder auch um eine Nachjustierung während einer Serie von Lackierungen mehrerer gleicher Werkstücke.

Die vorliegende Erfindung schlägt also vor, dass die Laserstrahlen direkt in der Sprühachse der Lackierpistolen verlaufen, was zu einer sehr hohen Präzision unabhängig von der Entfernung der Lackierpistole vom Werkstück führt. Dies ist nur mit einer abnehmbaren Lösung machbar, da der Laser und die Lackierpistole bei einer Festlösung nicht in derselben Achse sitzen könnten. Aus Kostengründen und Flexibilitätsgründen ist eine abnehmbare Lösung aber ohnehin vorteilhaft und kann insbesondere auch an bestehenden Anlagen zum Einsatz kommen, ohne dass eine kostenintensive Umrüstung erforderlich wird. Das Verfahren eignet sich gleichermaßen zur Anwendung bei luftzerstäubenden Pistolen als auch bei Zerstäubung ohne Luftunterstützung.

Die erfindungsgemäße Lösung kann sich dabei den Aufbau typischer Lackierpistolen zunutze machen, die in bestehenden Lackierautomaten zum Einsatz kommen. Vorzugsweise werden die Laservorrichtungen an den Spitzen der Lackierpistolen aufgesetzt. Dort können geeignete Befestigungsstrukturen vorhanden sein.

In einer Ausführungsform werden die Laservorrichtungen anhand einer reversibel lösbaren form- oder kraftschlüssigen Verbindung auf den Lackierpistolen befestigt. Beispiele umfassen insbesondere Schraub-, Steck und Rastverbindungen. In einer Ausführungsform wird vor dem Aufsetzen der Laservorrichtung mindestens ein zerstörungsfrei abnehmbares Teil der Lackierpistole abgenommen und entweder das abgenommene Teil zur Befestigung der Laservorrichtung verwendet oder die Laservorrichtung an der freiwerdenden Befestigungskontur der Lackierpistole befestigt. Im erstgenannten Fall kann beispielsweise eine Überwurfmutter abgedreht werden, ein durch die Überwurfmutter gehaltenes Bauteil wie etwa eine Zerstäubereinheit der Düse abgenommen werden, und die Laservorrichtung dann anhand derselben Überwurfmutter anstelle des Bauteils befestigt werden. Im letztgenannten Fall kann die Laservorrichtung beispielsweise eine zur Gegenkontur des abgenommenen Teils entsprechende Gegenkontur aufweisen, wie etwa ein zu einem Innengewinde des abgenommenen Teils entsprechendes Innengewinde. die normiert oder individuell sein kann. Beispiele für derartige Teile umfassen beispielsweise einen Haltering oder eine Überwurfmutter der Lackierpistole. Derartige Verbindungen haben den Vorteil einer besonders präzisen axialen Ausrichtung des Lasers. In einem anderen Beispiel kann die Laservorrichtung an der Rückseite eine axiale Hülse umfassen, die passgenau über die Spitze der Lackierpistole gestülpt werden kann. Umgekehrt kann die Laservorrichtung an der Rückseite eine axiale Hülse oder andere axial hervorstehende Kontur aufweisen, die passgenau in eine axiale Einformung an der Spitze der Lackierpistole gesteckt werden kann. Derartige Verbindungen haben den Vorteil einer besonders großen Einsatzbreite.

Wenn im gegebenen Kontext von der Laservorrichtung die Rede ist, dann ist davon die Möglichkeit umfasst, dass die Laservorrichtung eine separate Halterung aufweist, die an der Lackierpistole befestigt wird und an der wiederum das Lasergerät befestigt ist. In Ausführungsformen kann die Verwendung einer Halterung sogar bevorzugt sein, da sie die Verwendung eines immer baugleichen Lasergeräts im Zusammenhang mit unterschiedlichen Lackierspritzen ermöglicht. Die Bauteilkosten der Halterung sind wesentlich geringer als die Bauteilkosten des Lasergeräts.

Die Laservorrichtung kann einen Linien-, Kreuz-, Kreis- oder Punktlaser emittieren und optional auch diffraktive optische Elemente verwenden. Im Falle von sich weitenden Kreislasern können auch Entfernungen erfasst werden. Farben können beispielsweise grün, blau oder rot sein. Dieser Gesichtspunkt kann je nach Anwendung und Farboberfläche optimiert werden.

In einer Ausführungsform umfasst die Laservorrichtung ein zweites Lasergerät, dessen emittierter Laserstrahl parallel oder im Winkel zum direkt in der Sprühachse der Lackierpistolen liegenden Laserstrahl verläuft, um beispielsweise Entfernungen oder Rotationsstellungen erfassen zu können.

Weitere Einzelheiten und Vorteile der Erfindung ergeben sich aus dem nachfolgend anhand der Figuren beschriebenen Ausführungsbeispiele. Die Figuren zeigen:
- Fig. 1:: eine schematische Darstellung einer Lackierpistole mit einer erfindungsgemäß aufgesetzten Laservorrichtung in einer ersten Ausführungsform.
- Fig. 2:: eine schematische Darstellung einer Lackierpistole mit einer erfindungsgemäß aufgesetzten Laservorrichtung in einer zweiten Ausführungsform.

Fig. 1 zeigt eine schematische Darstellung einer Lackierpistole 10 als Teil eines Lackierautomaten. Nicht dargestellt sind die weiteren Elemente des Lackierautomaten, welche neben den Lackierpistolen 10 eine Spritzkabine, eine Fördertechnik, mit der Werkstücke durch den Automaten transportiert werden, eine Lackaufbereitung zur Bereitstellung des Lacks an die Lackierpistolen, eine Absaugvorrichtung und gegebenenfalls ein Trocknungssystem umfassen können. Der Lackierautomat kann beispielsweise als Flächenspritzautomat für die automatisierte und gleichmäßige Applikation von Lacken auf verschiedenen Oberflächen ausgebildet sein und ein oder mehrere wie dargestellte Lackierpistolen aufweisen, die in Reaktion auf Steuerbefehle automatisch anhand einer Halterung 11, beispielsweise eines Roboterarms bewegt werden.

Die Lackierpistole 10 ist im gegebenen Beispiel als luftzerstäubende Pistole dargestellt und an sich in üblicher Weise aufgebaut. So umfasst sie als zentrale Komponenten eine Halterung 11, eine Lackierpistole mit einem Gehäuse 14 und beispielsweise als luftzerstäubende Düse ausgebildeten Düse 13 sowie eine Materialleitung 12 für die Bereitstellung des Lacks an die Düse 13. Eine Druckluftquelle ist bei Ausbildung als luftzerstäubende Düse in nicht näher dargestellter Weise ebenfalls angeschlossen. Die luftzerstäubende Düse selbst kann eine Materialdüse für den Austritt des Lacks und eine Luftkappe umfassen, welche den Materialstrahl mit Druckluft umströmt und für eine Zerstäubung und Formgebung des Materialstrahls sorgt.

Das Gehäuse 14 der Lackierpistole umfasst an seiner Vorderspitze, d.h. an der in Sprührichtung liegenden Stirnseite, eine axial zur Sprühachse aufgedrehte Überwurfmutter 16, die in einem in Fig. 1 nicht dargestellten Grundzustand der Lackierpistole eine Zerstäubereinheit hält. Dem Innengewinde der Überwurfmutter steht ein Außengewinde an den verbleibenden Gehäuseteilen gegenüber. Beide Gewinde verlaufen spiralförmig um die Sprühachse.

Im Rahmen des erfindungsgemäßen Verfahrens, in dem eine Feinjustierung der Ausrichtung der Sprühpistole 10 an ein zu lackierendes Werkstück (nicht dargestellt) erfolgt, wird diese Überwurfmutter 16 vom Gehäuse 14 abgedreht, die Zerstäubereinheit abgenommen und durch eine Laservorrichtung 15 ersetzt, und die Laservorrichtung 15 dann wieder anhand der Überwurfmutter 16 fixiert. Die Laservorrichtung 15 umfasst mehrere Teile, nämlich die Halterung 15a und das Lasergerät 15b. Bei der Halterung 15a handelt es sich um ein Bauteil, dass eine Kompatibilität zwischen einem Lasergerät 15b einer bestimmten Bauart einerseits und einer Sprühpistole 10 mit einer konkreten Ausgestaltung des Gehäuses 14 andererseits herstellt. Es kann sich um ein kostengünstig hergestelltes Kunststoffteil handeln. Das Lasergerät 15b emittiert den Laserstrahl und ist anhand einer geeigneten Verbindung, bei der es sich im gezeigten Beispiel um eine Steckverbindung handelt, mit der Halterung 15a verbunden.

Im montierten Zustand der Laservorrichtung 15, der in Fig. 1 gezeigt ist, erfolgt die Feinjustierung der Ausrichtung der Sprühpistole 10 an das Werkstück. Dies kann am Werkstück selbst erfolgen oder an einem Abbild des Werkstücks, einer Schablone oder einer Markierung. Wenn diese Feinjustierung erfolgt und die Steuerroutine des Lackierautomaten entsprechend angepasst ist, wird die Laservorrichtung 15 wieder abgedreht und die Zerstäubereinheit aufgesetzt.

In der Folge erfolgt die Lackierung der Bauteile. Der Vorgang kann wiederholt werden, wenn eine Abweichung in der Produktion festgestellt wird, oder routinemäßig nach einer gewissen Zeit oder Anzahl von Lackiervorgängen.

Fig. 2 zeigt eine schematische Darstellung einer Lackierpistole 10 als Teil eines Lackierautomaten, in der die Erfindung in alternativer Weise verwirklicht ist, nämlich indem die Laservorrichtung 15 formschlüssig auf die Sprühpistole 10 aufgesteckt ist. Dieselben Bezugszeichen werden für identische Teile verwendet, wie in Fig. 1.

Ein Unterschied zu der Ausführungsform der Fig. 1 besteht in der Art der Befestigung der Laservorrichtung 15 auf der Sprühpistole 10. Konkret ist im Ausführungsbeispiel der Fig. 2 vorgesehen, dass die Laservorrichtung 15 mit ihrer Halterung 15a, welche die Form einer axialen Hülse aufweist, über eine entsprechende Gegenkontur an der Spitze der Sprühpistole 10 gesteckt wird. Um eine axiale Arretierung zu erreichen, können geeignete Rastmittel an der Halterung 15a vorhanden sein.

Zusammenfassend sieht die Erfindung nach alledem ein Verfahren zur Einstellung von Lackierpistolen eines Lackierautomaten vor, in dem Laserstrahlen für die Einstellung verwendet werden, wobei die Besonderheit darin besteht, dass durch die Verwendung von Laser-Anbauteilen erstens eine Kompatibilität mit bestehenden Lackierautomaten und zweitens die Möglichkeit eines Verlaufs der Laserstrahlen direkt in der Sprühachse der Lackierpistolen und mithin einer sehr hohen Einstellpräzision geschaffen wird.

## Patentansprüche

1. Verfahren zur Einstellung einer oder mehrerer Lackierpistolen (10) eines Lackierautomaten, wobei abnehmbare Laservorrichtungen (15) derart auf die Lackierpistolen (10) aufgesetzt werden, dass die emittierten Laserstrahlen direkt in der Sprühachse der Lackierpistolen (10) liegen, wobei die Lackierpistolen (10) anhand der Laserstrahlen an einem in der Folge im Lackierautomaten zu lackierenden Werkstück oder einem Abbild, einer Schablone oder einer Markierung ausgerichtet werden, und wobei die Laservorrichtungen (15) nach der erfolgten Ausrichtung wieder von den Lackierpistolen (10) abgenommen werden.

2. Verfahren nach Anspruch 1, **dadurch gekennzeichnet, dass** es sich bei der Einstellung um eine Voreinstellung vor dem Lackieren eines oder mehrerer gleicher Werkstücke handelt.

3. Verfahren nach Anspruch 1, **dadurch gekennzeichnet, dass** es sich bei der Einstellung um eine Nachjustierung während einer Serie von Lackierungen mehrerer gleicher Werkstücke handelt.

4. Verfahren nach einem der vorhergehenden Ansprüche, **dadurch gekennzeichnet, dass** vor dem Aufsetzen der Laservorrichtungen (15) je mindestens ein zerstörungsfrei abnehmbares Teil der Lackierpistolen (10) abgenommen und entweder das abgenommene Teil zur Befestigung der Laservorrichtung (15) verwendet wird oder die Laservorrichtung (15) an einer durch die Abnahme des Teils freiwerdenden Befestigungskontur der Lackierpistole (10) befestigt wird.

5. Verfahren nach Anspruch 4, **dadurch gekennzeichnet, dass** es sich bei dem zerstörungsfrei abnehmbaren Teil um einen Haltering oder eine Überwurfmutter (16) handelt.

6. Verfahren nach einem der vorhergehenden Ansprüche, **dadurch gekennzeichnet, dass** die Laservorrichtungen (15) anhand reversibel lösbarer form- oder kraftschlüssiger Verbindungen auf den Lackierpistolen (10) befestigt werden.

7. Verfahren nach Anspruch 6, **dadurch gekennzeichnet, dass** es sich bei den reversibel lösbaren Verbindungen um Schraubverbindungen handelt.

8. Verfahren nach Anspruch 6, **dadurch gekennzeichnet, dass** die Laservorrichtungen (15) an der Rückseite eine axiale Hülse oder andere axial hervorstehende Kontur aufweist, die zur Befestigung passgenau in eine axiale Einformung an der Spitze der Lackierpistole (10) gesteckt wird.

9. Verfahren nach Anspruch 6, **dadurch gekennzeichnet, dass** die Laservorrichtung (15) an der Rückseite eine axiale Hülse aufweist, die zur Befestigung passgenau über die Spitze der Lackierpistole (10) gestülpt wird.

10. Verfahren nach Anspruch 8, **dadurch gekennzeichnet, dass** die Laservorrichtung (15) an der Rückseite eine axiale Hülse oder andere axial hervorstehende Kontur aufweist, die passgenau in eine axiale Einformung an der Spitze der Lackierpistole (10) gesteckt werden kann.

11. Verfahren nach einem der vorhergehenden Ansprüche, **dadurch gekennzeichnet, dass** die Laservorrichtungen (15) zwei- oder mehrteilig ausgeführt sind und ein Lasergerät (15b) sowie eine Halterung (15a) umfassen, wobei die Halterungen (15a) an den Lackierpistolen (10) befestigt werden und die Lasergeräte (15b) an den Halterungen.

12. Verfahren nach einem der vorhergehenden Ansprüche, **dadurch gekennzeichnet, dass** die Laservorrichtungen (15) wenigstens ein weiteres Lasergerät aufweisen, dessen emittierter Laserstrahl parallel oder im Winkel zum direkt in der Sprühachse der Lackierpistolen (10) liegenden Laserstrahl verläuft.
